# FASCICULE DE BREVET EUROPEEN

(11) **EP 0 529 728 B1**
(45) Date de publication et mention de la délivrance du brevet: **29.11.1995**
(21) Numéro de dépôt: 92202575.4
(22) Date de dépôt: 25.08.1992
(51) Int. Cl.: B65D 71/70

(54) **Plateau pour ranger des lampes d'éclairage**
Platte zum Aufbewahren von Beleuchtungslampen
Tray for storing lighting lamps

(30) Priorité: 28.08.1991 FR 9110669
(43) Date de publication de la demande: 03.03.1993
(73) Titulaire: COMPAGNIE PHILIPS ECLAIRAGE, 92100 Boulogne-Billancourt (FR); Philips Electronics N.V., 5621 BA Eindhoven (NL)
(72) Inventeur: Houdebert, Alain, Société Civile S.P.I.D., F-75008 Paris (FR)
(74) Mandataire: Caron, Jean

(56) Documents cités:
- DE-B- 1 163 237
- DE-U- 7 045 468
- US-A- 4 834 239

## Description

La présente invention concerne un plateau pour ranger des lampes d'éclairage, constitué d'une plaque, dont la position d'utilisation est horizontale, qui porte une pluralité de logements individuels pour ranger une lampe dans chaque logement, la dimension d'un logement individuel étant de l'ordre de grandeur de celle d'une embase de lampe, afin qu'une embase de lampe puisse pénétrer librement dans un logement mais pas une lampe entière.

Un tel plateau est utilisé notamment pour la manutention et/ou la livraison de lampes. Il a l'avantage d'être autant un plateau de manutention, c'est-à-dire un outil de fabrication, qu'un constituant d'emballage pour la livraison des lampes en gros. Le même plateau peut être utilisé par le fabricant de lampes sur sa chaîne de fabrication et par son client, par exemple un constructeur automobile, sur un poste de montage des lampes d'un véhicule. En outre les plateaux peuvent resservir un grand nombre de fois.

Un plateau selon le préambule ci-dessus est connu de la demande de brevet DE-A-1 163 237. Le plateau décrit par ce document est fait de deux plateaux soudés l'un dans l'autre, et présente des parois latérales extérieures avec des points d'appui situés de telle façon que deux plateaux puissent être empilés sans pénétrer l'un dans l'autre, c'est-à-dire sans écraser les lampes qu'il contiennent. Ce plateau est adapté a' la manutention et au transport de lampes dont la surface de l'ampoule est fragile, par exemple parce qu'elle est recouverte d'un vernis coloré. De telles lampes sont maintenant utilisées dans l'automobile pour obtenir des feux colorés, avec une verrerie extérieure qui n'a pas la même couleur.

L' invention fournit un plateau qui présente les mêmes avantages lors de son utilisation, et qui peut en outre être moulé d'une seule pièce.

Un plateau de manutention selon l'invention est remarquable en ce que la plaque est munie d'ailes qui lui sont perpendiculaires et qui sont situées à distance du bord de la plaque, pour maintenir un espacement déterminé entre les plaques lorsque plusieurs plateaux sont empilés.

Dans un plateau selon l'invention, une rangée de logements est avantageusement présente entre une aile et le bord de la plaque.

La plaque étant située à la hauteur du haut des logements (il s'agit bien entendu du haut en position d'utilisation) et munie d'orifices pour le passage des embases de lampes, elle est avantageusement munie d'ailes sur chacune de ses faces, les ailes s'étendant sur l'une et l'autre des faces dans des directions qui se croisent.

Les ailes supérieures sont plus courtes et donc plus rigides que si la plaque était au niveau du bas des logements. En outre, du fait des directions croisées des ailes, les ailes supérieures d'un plateau supportent les ailes inférieures du plateau qui est sur lui, lorsque des plateaux sont empilés.

Les ailes sont avantageusement munies d' encoches sur leur bord libre pour y recevoir, lorsque des plateaux sont empilés, le bord libre d'une aile appartenant à un autre plateau.

Ceci permet d'éviter le risque de glissement latéral l'un par rapport à l'autre des plateaux empilés.

L'ensemble du plateau est avantageusement moulé en matière plastique d'une seule pièce.

Les ailes qui sont situées du même coté de la plaque que les logements forment avantageusement des ponts entre des logements adjacents.

Ainsi on économise de la matière pour mouler le plateau et en outre la rigidité du plateau est améliorée.

La section des logements est avantageusement décroîssante à partir de leur orifice vers leur fond.

Ceci permet à la fois une introduction plus facile des embases des lampes dans les logements et une bonne tenue des embases une fois qu'elles ont été introduites.

Les lampes a ranger ont des embases munis d'ergots. Il est donc nécessaire de prévoir dans les logements un passage latéral pour ces ergots. Des rainures verticales creusées dans la paroi des logements le permettraient, mais cela obligerait à chercher la position idoine pour introduire la lampe de façon que les ergots se présentent en face des rainures, et en outre la position des rainures serait spécifique pour un type de lampe.

Il est donc avantageux que, les logements étant de section globalement circulaire, leur paroi soit munie à l'intérieur de nervures radiales qui s'étendent sur toute la profondeur du logement.

Ces nervures viennent en contact avec la paroi cylindrique d'une embase tout en laissant un passage entre les nervures pour les ergots, et ceci pratiquement quelle que soit la disposition des ergots.

Il est avantageux aussi que d'autres nervures radiales s'étendent seulement sur une partie de la paroi située au fond du logement, et que ledit fond soit ouvert.

Ces nervures servent de butée au fond du logement pour supporter les lampes, en coûtant moins de matière qu'un fond plein, avec un moule de fabrication du plateau plus simple. En outre le fond ouvert permet d'effectuer un contrôle visuel des soudures de fond de culot des lampes une fois que ces dernières sont en place dans le plateau.

La description qui va suivre, en regard des dessins annexés décrivant des exemples non limitatifs fera bien comprendre comment l'invention peut être réalisée.

La figure 1 est une vue schématique en perspective d'un plateau selon l'invention.

La figure 2 est une vue de dessous d'une extrémité d'un plateau.

La figure 3 est une vue en bout de l'extrémité d'un plateau, coupée selon la ligne A-A de la figure 2.

Le plateau de la figure 1 est prévu pour ranger des lampes d'éclairage 3, par exemple des lampes de feu "stop" ou de clignotant d'automobile d'une puissance de 21 watts. Il est constitué d'une plaque 1 dont la position d'utilisation est horizontale, qui porte une pluralité de logements individuels 2 pour ranger une lampe dans chacun d'eux. L'ensemble de ce plateau est moulé en matière plastique d'une seule pièce.

Les logements individuels 2 (d'une façon générale, lorsque des éléments sont multiples, seuls quelques uns portent des références pour simplifier la figure) sont de section globalement circulaire et leur dimension est de l'ordre de grandeur de celle d'une embase de lampe 3, de telle façon qu'une embase puisse pénétrer librement dans un logement avec ses ergots 29, sans forcer mais aussi sans jeu excessif. Les logements sont situés sous la plaque 1, c'est-à-dire que celle-ci est placée à la hauteur du haut des logements. Les lampes peuvent être introduites dans les logements par des orifices 23. La référence 4 indique une lampe rangée dans un logement. La distance horizontale entre deux logements voisins est telle que l'ampoule vernie d'une lampe ne peut pas toucher celle de la voisine. L'ampoule ne peut pas non plus toucher un élément quelconque du plateau.

La plaque 1 est munie d'ailes 5, 6 qui lui sont perpendiculaires c'est-à-dire qu'elles sont verticales en position d'utilisation, et qui s'étendent dans une direction indiquée par une flèche 24. Ces ailes, lorsque deux plateaux sont empilés, maintiennent une distance suffisante entre les plaques pour empêcher la face inférieure du plateau supérieur de toucher une ampoule rangée dans le plateau inférieur. La figure 2 montre que la face inférieure de la plaque est également munie d'ailes 7, 9, 10, 12, qui s'étendent dans une direction indiquée par une flèche 25. Les flèches 24 et 25 ont des directions qui se croisent.

Les ailes supérieures 5, 6 sont munies d'encoches 13, 14 sur leur bord libre. Lorsque qu'un autre plateau est posé par dessus, ces encoches recoivent le bord inférieur d'une aile 7 ou 12 de l'autre plateau, ce qui interdit tout glissement dans le sens de la flèche 24.

Certaines ailes inférieures 7, 12 sont munies d'encoches 15, 16 sur leur bord libre. Lorsque que le plateau est posé sur un autre plateau, ces encoches sont à cheval sur le bord supérieur d'une aile 5, 6 de l'autre plateau, ce qui interdit tout glissement dans le sens de la flèche 25.

La figure 2 montre que les ailes 7 à 12 forment chacune un pont qui relie deux logements adjacents, et relient ainsi tous les logements depuis celui 26 situé près d'un bord de la plaque jusqu'à celui 27 situé près de l'autre bord.

La figure 3 montre que la section des logements est décroissante à partir de leur orifice 23 vers leur fond 28.

La paroi des logements est munie à l'intérieur de nervures radiales 17, 18, 19 qui s'étendent sur toute la profondeur du logement, et d'autres nervures radiales 20, 21, 22 qui s'étendent seulement sur une partie de paroi située au fond du logement. Les nervures 17, 18, 19 viennent en contact avec la paroi cylindrique d'une embase de lampe en favorisant par la forme de leur arête le passage des ergots 29. Les nervures 20, 21, 22 servent à parfaire le centrage de la lampe au fond du logement. Les nervures 17, 18, 19 sont moins proéminentes que les nervures 20, 21, 22, au moins au fond du logement, de manière à ce que la section circulaire d'une embase de lampe puisse passer entre les trois arêtes des nervures 17, 18, 19, alors qu'au contraire cette même section circulaire doit buter sur le haut des nervures 20, 21, 22. Un maintien supplémentaire est aussi constitué par les nervures 17, 18, 19 au niveau du fond du logement, afin d'isoler complètement l'ampoule de tout contact avec ce dernier.

## Revendications

1. Plateau pour ranger des lampes d'éclairage, constitué d'une plaque, dont la position d'utilisation est horizontale, qui porte une pluralité de logements individuels pour ranger une lampe dans chaque logement, la dimension d'un logement individuel étant de l'ordre de grandeur de celle d'une embase de lampe, afin qu'une embase de lampe puisse pénétrer librement dans un logement mais pas une lampe entière, caractérisé en ce que la plaque est munie d'ailes qui lui sont perpendiculaires et qui sont situées à distance du bord de la plaque pour maintenir un espacement déterminé entre les plaques lorsque plusieurs plateaux sont empilés.

2. Plateau selon la revendication 1, caractérisé en ce qu'une rangée de logements est présente entre une aile et le bord de la plaque.

3. Plateau selon l'une des revendications 1 ou 2, dont la plaque est située à la hauteur du haut des logements, et est munie d'orifices pour le passage des embases de lampes, caractérisé en ce que la plaque est munie d'ailes sur chacune de ses faces, les ailes s'étendant sur l'une et l'autre des faces dans des directions qui se croisent.

4. Plateau selon la revendication 3, caractérisé en ce que les ailes sont munies d'encoches sur leur bord libre pour y recevoir, lorsque plusieurs plateaux sont empilés, le bord libre d'une aile appartenant à un autre plateau.

5. Plateau selon l'une des revendications 3 ou 4, caractérisé en ce que les ailes qui sont situées du même coté de la plaque que les logements forment des ponts entre des logements adjacents.

6. Plateau l'une quelconque des revendications précédentes, caractérisé en ce que la section des logements est décroîssante à partir de leur orifice vers leur fond.

7. Plateau selon l'une quelconque des revendications précédentes, caractérisé en ce que les logements étant de section globalement circulaire, leur paroi est munie à l'intérieur de nervures radiales qui s'étendent sur toute la profondeur du logement.

8. Plateau selon la revendication précédente, caractérisé en ce que la paroi des logements est munie en outre à l'intérieur de nervures radiales qui s'étendent seulement sur une partie de la paroi située au fond du logement, et en ce que ledit fond est ouvert.

## Claims

1. A tray for storing lighting lamps, formed by a plate whose position of use is horizontal and which has a plurality of individual compartments each for accommodating a lamp therein, the dimension of an individual compartment being of the order of that of a lamp cap such that a lamp cap, but not an entire lamp, can freely enter a compartment, characterized in that the plate is provided with wings which are perpendicular thereto and which are situated at a distance from the edge of the plate for maintaining a given interspacing between plates when several trays are stacked.

2. A tray as claimed in Claim 1, characterized in that a row of compartments is present between a wing and the edge of the plate.

3. A tray as claimed in Claim 1 or 2 whose plate lies at the level of the tops of the compartments and is provided with openings for allowing the lamp caps to pass, characterized in that the plate is provided with wings on each of its surfaces, which wings extend in mutually crossing directions on the one and on the other surface.

4. A tray as claimed in Claim 3, characterized in that the wings are provided with notches in their free edges for accommodating therein the free edge of a wing belonging to another tray in the situation in which several trays are stacked.

5. A tray as claimed in Claim 3 or 4, characterized in that the wings which are situated at the same side of the plate as the compartments form bridges between adjacent compartments.

6. A tray as claimed in any one of the preceding Claims, characterized in that the cross-sectional area of the compartments decreases from their opening towards their bottom.

7. A tray as claimed in any one of the preceding Claims, characterized in that, the compartments being of substantially circular cross-section, their walls are each provided on the inside with radial ribs which extend over the entire depth of the compartment.

8. A tray as claimed in the preceding Claim, characterized in that the wall of each compartment is in addition provided on the inside with radial ribs which extend over a part of the wall only which is situated at the bottom of the compartment, and in that said bottom is open.

## Patentansprüche

1. Brett zum Aufbewahren von Beleuchtungslampen, mit einer Platte, deren Gebrauchsposition horizontal ist, die eine Anzahl einzelner Aufnahmestellen zum Aufbewahren einer Lampe in jeder Aufnahmestelle enthält, wobei die Abmessung einer einzelnen Aufnahmestelle in der Größenordnung von der eines Lampensockels ist, damit ein Lampensockel frei in eine Aufnahmestelle eintreten kann, aber nicht eine ganze Lampe, dadurch gekennzeichnet, daß die Platte mit Flügeln versehen ist, die darauf senkrecht verlaufen und im Abstand vom Rand der Platte zum Aufrechterhalten eines bestimmten Raums zwischen den Platten aufgestellt sind, wenn mehrere Platten gestapelt werden

2. Brett nach Anspruch 1, dadurch gekennzeichnet, daß eine Reihe von Aufnahmestellen zwischen einem Flügel und dem Rand der Platte angeordnet ist.

3. Brett nach einem der Ansprüche 1 der 2, dessen Platte sich auf der Höhe der Oberseite der Aufnahmestellen befindet und mit Öffnungen zum Durchlassen der Lampensockel versehen ist, dadurch gekennzeichnet, daß die Platte auf jeder ihrer Flächen mit Flügeln versehen ist, die sich an beiden Seiten der Flächen in sich kreuzenden Richtungen erstrecken.

4. Brett nach Anspruch 3, dadurch gekennzeichnet, daß die Flügel mit Einschnitten an ihrem freien Rand versehen sind, um an diesen Stellen beim Stapeln mehrerer Bretter den freien Rand eines Flügels eines anderen Brettes aufzunehmen.

5. Brett nach einem der Ansprüche 3 oder 4, dadurch gekennzeichnet, daß die Flügel, die sich an derselben Seite der Platte befinden wie die Aufnahmestellen, Brücken zwischen den benachbarten Aufnahmestellen bilden.

6. Brett nach einem oder mehreren der vorangehenden Ansprüche, dadurch gekennzeichnet, daß der Durchschnitt der Aufnahmestellen sich ausgehend von ihrer Öffnung nach dem Boden hin verjüngt.

7. Brett nach einem oder mehreren der vorangehenden Ansprüche, dadurch gekennzeichnet, daß die Aufnahmestellen einen im allgemeinen kreisförmigen Durchmesser haben, deren Wand im inneren mit radialen Rippen versehen ist, die sich über die ganze Tiefe der Aufnahmestelle erstrecken.

8. Brett nach Anspruch 7, dadurch gekennzeichnet, daß die Wand der Aufnahmestellen außerdem im inneren mit radialen Rippen versehen ist, die sich nur über einen Teil der Wand am Boden der Aufnahmestelle erstrecken, und daß dieser Boden offen ist.
